# EUROPÄISCHE PATENTANMELDUNG

(11) **EP 2 857 150 A1**
(43) Veröffentlichungstag der Anmeldung: **08.04.2015**
(21) Anmeldenummer: 13187203.8
(22) Anmeldetag: 03.10.2013
(51) Int. Cl.: B25D 16/00, B25D 11/00

(54) **Handwerkzeugmaschine**

(71) Anmelder: HILTI Aktiengesellschaft, 9494 Schaan (LI)
(72) Erfinder: Hartmann, Markus, 87665 Mauerstetten (DE); Kohlschmied, Frank, 81541 München (DE)
(74) Vertreter: Hilti Aktiengesellschaft Corporate Intellectual Property

(57) **Zusammenfassung**

Eine Handwerkzeugmaschine 1 hat eine Werkzeugaufnahme 2 zum Haltern eines Werkzeuges längs einer Arbeitsachse 11. Ein motor-getriebenes, pneumatisches Schlagwerk 6 hat einen von einem Motor 5 getriebenen Erreger 17, einen über eine pneumatische Kammer 19 an den Erreger 17 angekoppelten Schläger 14 und einen auf der Arbeitsachse 11 in Schlagrichtung 12 hinter dem Schläger 14 angeordneten Zwischenschläger 22. Eine Belüftungsöffnung 30 verbindet einen Hohlraum 29 zwischen dem Schläger 14 und dem Zwischenschläger 22 mit der Umgebung. Ein die Belüftungsöffnung 30 verschließendes Ventil 38, welches von dem Zwischenschläger 22 betätigt geöffnet ist, wenn der Zwischenschläger 22 entgegen der Schlagrichtung 12 in seine Arbeitsstellung geschoben ist.

## Beschreibung

### GEBIET DER ERFINDUNG

Die vorliegende Erfindung betrifft eine Handwerkzeugmaschine, insbesondere einen Bohrhammer oder einen Meißelhammer, welche selbsttätig ein pneumatisches Schlagwerk deaktiviert, sobald ein Leerschlag auftritt, wie z.B. aus der US 5,873,418 A bekannt.

### OFFENBARUNG DER ERFINDUNG

Die erfindungsgemäße Handwerkzeugmaschine hat eine Werkzeugaufnahme zum Haltern eines Werkzeuges längs einer Arbeitsachse. Ein motor-getriebenes, pneumatisches Schlagwerk hat einen von einem Motor getriebenen Erreger, einen über eine pneumatische Kammer an den Erreger angekoppelten Schläger und einen auf der Arbeitsachse in Schlagrichtung hinter dem Schläger angeordneten Zwischenschläger. Eine Belüftungsöffnung verbindet einen Hohlraum zwischen dem Schläger und dem Zwischenschläger mit der Umgebung. Ein die Belüftungsöffnung verschließendes Ventil,,, welches von dem Zwischenschläger betätigt geöffnet ist, wenn der Zwischenschläger entgegen der Schlagrichtung in seine Arbeitsstellung geschoben ist. Die Belüftungsöffnung sorgt im normalen Arbeitsbetrieb dafür, dass die vor dem Schläger hergeschobenen Luft ohne nennenswerten Widerstand abfließen kann und wenn der Schläger rückgeholt wird ohne nennenswerten Widerstand zurückfließt. Der Widerstand soll gezielt erhöht werden, wenn die Handwerkzeugmaschine nicht im Arbeitsbetrieb ist. Sobald das Werkzeug von dem Anwender nicht gegen den Untergrund angepresst wird, kann der Zwischenschläger die Arbeitsstellung verlassen und in Folge dabei die Belüftungsöffnungen verschließen. Das Schlagwerk muss nun gegen die Luft vor dem Schläger arbeiten und verliert dabei an Kraft.

Eine Ausgestaltung sieht vor, dass das Ventil, einen längs der Arbeitsachse beweglichen Verschlusskörper, aufweist, welcher durch eine Feder, in Schlagrichtung kraftbeaufschlagt ist. Der Zwischenschläger kann entgegen der Schlagrichtung an dem Verschlusskörper, anliegen. Bevorzugt enthält der Verschlusskörper eine Hülse, die innerhalb des Hohlraums zwischen Schläger und Zwischenschläger angeordnet ist. Die Hülse gibt in einer ersten Stellung, in welcher die Hülse zwischen dem in seiner Arbeitsstellung liegenden Zwischenschläger und der Feder eingespannt ist, die Belüftungsöffnungen frei. Die Hülse deckt in einer in Schlagrichtung aus der ersten Stellung vorgerückten zweiten Stellung die Belüftungsöffnung ab.

Eine Ausgestaltung sieht vor, dass der Zwischenschläger eine profilierte Mantelfläche, aufweist, mit der Zwischenschläger in Arbeitsstellung die Belüftungsöffnung nicht abdeckt und in Schlagrichtung verschoben aus der Arbeitsstellung die Belüftungsöffnung bedeckt.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer
Fig. 2 ein Schlagwerk
Fig. 3 ein Schlagwerk
Fig. 4 ein Schlagwerk

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. des Bohrers **4,** eingesetzt werden kann. Einen primären Antrieb des Bohrhammers **1** bildet ein Motor **5,** welcher ein Schlagwerk **6** und eine Abtriebswelle **7** antreibt. Eine Stromversorgung des Motors **5** erfolgt beispielsweise durch eine Batteriepaket **8.** Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen. Das Schlagwerk **6** und vorzugsweise die weiteren Antriebskomponenten sind innerhalb eines Maschinengehäuses **13** angeordnet.

Fig. 2 zeigt das beispielhafte pneumatische Schlagwerk **6** in einem Längsschnitt. Ein Schläger **14** ist in einem Schlagrohr **15** längs der Arbeitsachse **11** geführt. Der Schläger **14** dichtet umfänglich mit dem Schlagrohr **15** ab, vorzugsweise unterstützt ein Dichtring **16** in dem Umfang des Schlägers **14** den luftdichten Abschluss. Der Erreger **17** ist beispielsweise als Kolben ausgebildet, der in dem Schlagrohr **15** in Schlagrichtung **12** vor dem Schläger **14** angeordnet ist. Der Erreger **17** schließt mit dem Schlagrohr **15** ebenfalls umfänglich luftdicht ab, beispielsweise unterstützt durch einen Dichtring **18** in seiner Mantelfläche. Der Erreger **17** und der Schläger **14** schließen in dem Schlagrohr **15** zwischen sich eine pneumatische Kammer **19** ab. Der Erreger **17** wird motorgetrieben längs der Arbeitsachse **11** periodisch vor- und zurückbewegt. Der Erreger **17** ist beispielsweise mittels eines Pleuels **20** an ein Exzenterrad **21** angekoppelt. Das Exzenterrad **21** wird von dem Motor **5** angetrieben. Anstelle eines Exzenterrads **21** kann beispielsweise ein Taumelfinger als periodischer Antrieb an den Erreger **17** gekoppelt sein. Die pneumatische Kammer **19** wird durch die periodische Bewegung des Erregers **17** komprimiert und dekomprimiert. Die periodischen Luftdruckänderungen treiben den Schläger **14** an.

Der Schläger **14** schlägt auf einen Zwischenschläger **22** (Döpper), welcher auf der Arbeitsachse **11** in Schlagrichtung **12** nach dem Schläger **14** angeordnet ist. Der Zwischenschläger **22** ist in einem Führungsrohr **23** längs der Arbeitsachse **11** geführt. Der Bohrer **4** oder Meißel ist in der Werkzeugaufnahme **2** auf der Arbeitsachse **11** beweglich geführt und liegt, im Betrieb, entgegen der Schlagrichtung **12** an dem Zwischenschläger **22** an. Der Anwender oder das Eigengewicht des Bohrhammers **1** drücken das Werkzeug **4** entgegen der Schlagrichtung **12** an den Zwischenschläger **22.** Der Zwischenschläger **22** wird hierdurch in seine Arbeitsstellung gebracht, in welcher der Zwischenschläger **22** entgegen der Schlagrichtung **12** an einem Anschlag **24** anliegt. Der Anschlag **24** kann mit einem Dämpfer **25** versehen sein. Der Schläger **14** schlägt auf den Zwischenschläger **22** in dessen Arbeitsstellung auf. Die Arbeitsstellung ist derart gewählt, dass die Flugzeit des Schlägers **14** zwischen zwei Schlägen und die periodische Bewegung des Erregers **17** synchron sind. Sobald der Anwender das Werkzeug von einem Untergrund abhebt, fehlt die rückstellende Kraft, welche den Zwischenschläger **22** in seiner Arbeitsstellung hält. Der Zwischenschläger **22** kann in Schlagrichtung **12** aus der Arbeitsstellung verrutschen. Vorzugsweise ist ein Fänger **26** vorgesehen, an welchen der Zwischenschläger **22** in Schlagrichtung **12** zum Anliegen kommt. Der Schläger **14** trifft nun im Schlagpunkt nicht auf den Zwischenschläger **22,** wodurch sich die Flugzeit für den Schläger **14** gegenüber der periodischen Bewegung des Erregers **17** erhöht. Das pneumatische Schlagwerk **6** tendiert sich abzuschalten. Der Schläger **14** kann in Schlagrichtung **12** über seinen üblichen Schlagpunkt vorrücken und dabei eine Belüftungsöffnung **27** freigeben, welche Luft aus der Umgebung in die pneumatische Kammer **19** einströmen lässt.

Das Schlagrohr **15** für Erreger **17** und Schläger **14** und das Führungsrohr **23** für den Zwischenschläger **22** sind miteinander verbunden. Das beispielhaft dargestellte Schlagrohr **15** ist in das Führungsrohr **23** gesteckt. Alternativ oder ergänzend können die Rohre **15, 23** verschraubt, verlötet oder verschweißet sein. Eine weitere Ausgestaltung sieht vor, Schlagrohr **15** und Führungsrohr **23** monolithisch zusammenhängend, d.h. ohne Fügung, herzustellen. Der Zwischenschläger **22** hat einen Dichtring **28** in seinem Umfang, welcher insbesondere das Eindringen von Staub verhindern soll. Der Schläger **14** und der Zwischenschläger **22** schließen somit zwischen sich in den Rohren **15, 23** einen Hohlraum **29** ab. Der Hohlraum **29** hat ein oder mehrere Belüftungsöffnungen **30,** welche in dem Schlagrohr **15** oder dem Führungsrohr **23** angeordnet sind. Das Volumen des Hohlraums **29** ändert sich periodisch mit der Bewegung des Schlägers **14.** Damit sich während des Betriebs keine Gegenkraft zu der Bewegung des Schlägers **14** aufgrund des Drucks in dem Hohlraum **29** aufbauen kann, belüften die Belüftungsöffnungen den Hohlraum **29** in die Umgebung. Die Umgebung ist beispielsweise der Innenraum des Maschinengehäuses **13** oder außerhalb der Handwerkzeugmaschine **1.** Die Belüftungsöffnungen **30** sind in Schlagrichtung **12** nach dem Schlagpunkt des Schlägers **14** angeordnet. Die von dem Schläger **14** vor sich hergeschobene Luft kann während der gesamten Bewegung des Schlägers **14** aus den Belüftungsöffnungen **30** entweichen. Die Belüftungsöffnungen **30** sind in Schlagrichtung **12** vor dem oder den Dichtringen **28** des Zwischenschlägers **22** angeordnet, wenn der Zwischenschläger **22** in Arbeitsstellung ist. Die Belüftungsöffnungen **30** sind vorzugsweise radiale Bohrungen in dem Rohr **15, 23.** Deren kurze Abmessung vermindert eine Drosselwirkung und damit eine ausreichende Strömungsgeschwindigkeit. Der Belüftungsöffnungen **30** können auch als teilweise axial verlaufender Kanal ausgebildet sein. Die nach innen weisende Mündungsöffnung ist wie oben angegeben in den Hohlraum **29** mündend angeordnet und die andere Öffnung gegebenenfalls axial versetzt.

Das Schlagwerk **6** weist ein Ventil **31** auf, welches die Belüftungsöffnungen **30** verschließt, wenn der Zwischenschläger **22** aus der Arbeitsstellung verschoben ist. Dies bewirkt, dass der Schläger **14** gegen die Druckverhältnisse sowohl bei seiner Bewegung in Schlagrichtung **12** als auch gegen die Schlagrichtung **12** eine Kraft aufbringen muss. Der Schläger **14** wird langsamer, wodurch seine Flugzeit zusätzlich gegenüber der periodischen Bewegung des Erregers **17** asynchron wird. Das Verschieben des Zwischenschlägers **22** erfolgt voraussichtlich aufgrund eines gerade erfolgten Schlages durch den Schläger **14.** Der Schläger **14** ist somit noch in der Schlagpunkt, wenn das Ventil **31** durch den Zwischenschläger **22** geschlossen wird. Die Druckverhältnisse in dem an den Schläger **14** angrenzenden Hohlraum **29** halten den Schläger **14** in einer Stellung nahe der Schlagpunkt, beispielsweise in Schlagrichtung **12** gegenüber der Schlagpunkt verschoben. Der Schläger **14** kann an einem Fänger **32** in Schlagrichtung **12** anliegen.

Fig. 2 zeigt in der zweiteiligen Darstellung oben den Zwischenschläger **22** in Arbeitsstellung und unten in einer Nicht-Arbeitsstellung. Das Ventil **31** beinhaltet einen Kanal **33** und einen Verschlusskörper **34.** Der Kanal **33** führt in radialer Richtung bis zu dem Zwischenschläger **22.** Den Verschlusskörper **34** bildet die Mantelfläche des Zwischenschlägers **22.** Die Mantelfläche hat in Schlagrichtung **12** aufeinanderfolgend einen ringförmigen ersten Abschnitt **35** mit einem größeren Radius und einen ringförmigen zweiten Abschnitt **36** mit einem geringeren Radius. Mit dem Zwischenschläger **22** in Arbeitsstellung ist der erste Abschnitt **35** in Schlagrichtung **12** vor einer Mündungsöffnung des Kanals **33,** der zweite Abschnitt **36** liegt auf axialer Höhe mit der Mündungsöffnung. Der zweite Abschnitt **36** und die Mündungsöffnung sind radial beabstandet, so dass Luft aus dem Kanal in den Hohlraum **29** eintreten bzw. austreten kann. Ist der Zwischenschläger **22** aus der Arbeitsstellung verschoben, liegt der erste Abschnitt **36** der Mantelfläche an der Mündungsöffnung des Kanals **33** an. Der Radius des ersten Abschnitts **35** entspricht dem Abstand der Mündungsöffnung zu der Arbeitsachse **11.** Der Kanal **33** ist verschlossen. Das Ventil **31** dichtet den Hohlraum **29** ab. Das Ventil **31** kann einen Dichtungsring **37** mit einem Innenradius gleich dem Radius des ersten Abschnitts **35** aufweisen, der in Schlagrichtung **12** vor der Mündungsöffnung angeordnet ist.

Fig. 3 zeigt in einem Längsschnitt das Schlagwerk **6** mit einer anderen Ausgestaltung des Ventils **38.** Das Ventil **38** ist geöffnet, wenn der Zwischenschläger **22** in der Arbeitsstellung ist, und ist geschlossen, wenn der Zwischenschläger **22** in Schlagrichtung **12** aus der Arbeitsstellung verschoben ist. Der Hohlraum **29** zwischen dem Schläger **14** und dem Zwischenschläger **22** ist durch die Belüftungsöffnungen **30** je nach Schaltstellung des Ventils **38** belüftet oder nicht-belüftet. Das Ventil **38** hat einen Kanal **39,** der sich mit einer Mündungsöffnung in den Hohlraum **29** öffnet. Eine Hülse **40** bildet den Verschlusskörper des Ventils **38.** Die Hülse **40** ist in dem Führungsrohr **23** angeordnet und längs der Arbeitsachse **11** beweglich. Eine Feder **41** drückt die Hülse **40** in Schlagrichtung **12.** Die Hülse **40** überdeckt die Mündungsöffnung des Kanals **39** und verschließt auf diese Weise das Ventil **38.** Das Ventil **38** ist selbsttätig schließend. Die Hülse **40** hat einen Kragen **42,** welcher radial nach Innen vorsteht. Der Zwischenschläger **22** liegt entgegen der Schlagrichtung **12** an dem Kragen **42.** Der Zwischenschläger **22** verschiebt die Hülse **40** gegen die Kraft der Feder **41,** um in seine Arbeitsstellung zu gelangen. Die Hülse **40** ist gegenüber der Mündungsöffnung des Kanals **39** entgegen der Schlagrichtung **12** versetzt, wenn der Zwischenschläger **22** in Arbeitsstellung ist. Die Mündungsöffnung liegt frei, und der Hohlraum **29** ist über das Ventil **38** belüftet.

Fig. 4 zeigt eine weitere Abwandlung. Das Schlagwerk **6** hat beispielsweise einen topfförmigen Erreger **43.** Der Erreger **43** hat einen zylindrischen, in Schlagrichtung **12** offenen Innenraum, in welchen der Schläger **14** eingesetzt ist. Die pneumatische Kammer **19** ist der von dem Schläger **14** abgeschlossene Innenraum. Der Schlagpunkt des Schlägers **14** ist gleich den vorherigen Ausführungsformen durch den Zwischenschläger **22** definiert. Der Hohlraum **29** zwischen dem Schläger **14** und dem Zwischenschläger **22** ist mit den Belüftungsöffnungen **30** versehen, um einen Druckausgleich des Hohlraums **29** mit der Umgebung während des Betriebs des Schlagwerks **6** zu ermöglichen. Ein Ventil **44** verschließt die Belüftungsöffnungen **30,** außer der Zwischenschläger **22** liegt an dem Anschlag **24** an, d.h. ist in seiner Arbeitsstellung. Das Ventil **44** hat einen Kanal **45,** der sich an die Belüftungsöffnung **30** anschließt. Eine Schaltstange **46** bildet einen Verschlusskörper des Ventils **44.** Die Schaltstange **46** ist parallel zu der Arbeitsachse **11** beweglich und verläuft durch den Kanal **45.** Die Schaltstange **46** hat einen dickeren Abschnitt **47,** welcher den Kanal **45** vollständig verschließen kann, und einen sich in Schlagrichtung **12** anschließenden verjüngten Abschnitt **48,** welcher den Kanal **45** nur teilweise verschließen kann. Eine Feder **49** drückt die Schaltstange **46** in Schlagrichtung **12.** Das Ventil **44** ist selbsttätig schließend, da die Feder **49** den dickeren Abschnitt **47** in dem Kanal **45** positioniert. Eine in Schlagrichtung **12** weisende Spitze **50** der Schaltstange **46** ragt in die Führung des Zwischenschläger **22** hinein. Der Zwischenschläger **22** in Arbeitsstellung verschiebt die Schaltstange **46** gegen die Kraft der Feder **49.** Der verjüngte Abschnitt **48** liegt dabei im Kanal **45,** so dass Luft die Schaltstange **46** umströmen kann.

## Patentansprüche

1. Handwerkzeugmaschine (1) mit
einer Werkzeugaufnahme (2) zum Haltern eines Werkzeuges längs einer Arbeitsachse (11),
einem motor-getriebenen, pneumatischen Schlagwerk (6), das einen von einem Motor (5) getriebenen Erreger (17), einen über eine pneumatische Kammer (19) an den Erreger (17) angekoppelten Schläger (14) und einen auf der Arbeitsachse (11) in Schlagrichtung (12) hinter dem Schläger (14) angeordneten Zwischenschläger (22) aufweist,
einer Belüftungsöffnung (30), die einen Hohlraum (29) zwischen dem Schläger (14) und dem Zwischenschläger (22) mit der Umgebung verbindet,
**gekennzeichnet durch** ein die Belüftungsöffnung (30) verschließendes Ventil (31, 38, 44), welches von dem Zwischenschläger (22) betätigt geöffnet ist, wenn der Zwischenschläger (22) entgegen der Schlagrichtung (12) in seine Arbeitsstellung geschoben ist.

2. Handwerkzeugmaschine nach Anspruch 1, **dadurch gekennzeichnet, dass** das Ventil (38, 44) einen längs der Arbeitsachse (11) beweglichen Verschlusskörper (34, 46) aufweist, welcher durch eine Feder (41, 49) in Schlagrichtung (12) kraftbeaufschlagt ist.

3. Handwerkzeugmaschine nach Anspruch 2, **dadurch gekennzeichnet, dass** der Zwischenschläger (19) entgegen der Schlagrichtung (12) an dem Verschlusskörper (34, 46) anliegt.

4. Handwerkzeugmaschine nach Anspruch 2 oder 3, **dadurch gekennzeichnet, dass** der Verschlusskörper (34) ein Hülse beinhaltet, die innerhalb des Hohlraums (29) zwischen Schläger (14) und Zwischenschläger (19) angeordnet ist, wobei die Hülse (40) in einer ersten Stellung eingespannt zwischen dem in seiner Arbeitsstellung liegenden Zwischenschläger (19) und der Feder (41) die Belüftungsöffnung (30) freigibt und in einer in Schlagrichtung (12) aus der ersten Stellung vorgerückten zweiten Stellung die Belüftungsöffnung (30) abdeckt.

5. Handwerkzeugmaschine nach Anspruch 1, **dadurch gekennzeichnet, dass** der Zwischenschläger (22) eine profilierte Mantelfläche (35, 37) aufweist, mit der Zwischenschläger (22) in Arbeitsstellung die Belüftungsöffnung (30) nicht abdeckt und in Schlagrichtung (12) verschoben aus der Arbeitsstellung die Belüftungsöffnung (30) bedeckt.

6. Handwerkzeugmaschine (1) nach einem der vorhergehenden Ansprüche, **dadurch gekennzeichnet, dass** eine Belüftungsöffnung (27) zum Belüften der pneumatischen Kammer (19) vorgesehen ist, welche der Schläger (14) freigibt, wenn der Schläger (14) in Schlagrichtung (12) über durch den in Arbeitsstellung liegenden Zwischenschläger (22) definierten Schlagpunkt vorrückt.
